# EUROPÄISCHE PATENTSCHRIFT

(11) **EP 2 877 717 B1**
(45) Veröffentlichungstag und Bekanntmachung des Hinweises auf die Patenterteilung: **08.06.2016**
(21) Anmeldenummer: 13758723.4
(22) Anmeldetag: 24.07.2013
(51) Int. Cl.: F01L 1/24, F01L 9/02

(54) **VERFAHREN ZUM BETRIEB EINER BRENNKRAFTMASCHINE MIT ELEKTROHYDRAULISCHER VENTILSTEUERUNG**
METHOD FOR OPERATING AN INTERNAL COMBUSTION ENGINE WITH ELECTROHYDRAULIC VALVE CONTROL MEANS
PROCÉDÉ DE FONCTIONNEMENT D'UN MOTEUR À COMBUSTION INTERNE À COMMANDE DE SOUPAPE ÉLECTROHYDRAULIQUE

(30) Priorität: 24.07.2012 DE 102012212989
(43) Veröffentlichungstag der Anmeldung: 03.06.2015
(73) Patentinhaber: Schaeffler Technologies AG & Co. KG, 91074 Herzogenaurach (DE)
(72) Erfinder: SENGÜL, Emin, 90409 Nürnberg (DE)
(86) Internationale Anmeldenummer: PCT/DE2013/200072
(87) Internationale Veröffentlichungsnummer: WO 2014/015869

(56) Entgegenhaltungen:
- EP-A1- 1 555 398
- EP-A1- 2 204 566
- EP-A2- 1 344 900
- EP-A2- 1 378 636
- EP-A2- 1 378 637
- WO-A1-2011/069836
- US-A- 4 664 070
- US-A- 5 537 976
- US-A1- 2003 154 938
- US-A1- 2010 326 384

## Beschreibung

Die Erfindung betrifft ein Verfahren gemäß dem Oberbegriff des Anspruchs 1.

### Hintergrund der Erfindung

Aus der WO 2011/069836 A1 ist ein gattungsgemäßes Verfahren zum Betrieb einer Brennkraftmaschine bekannt. Hierbei soll während einer Kaltstartphase der Brennkraftmaschine ein für den Ladungswechsel erforderlicher Gaswechselventilhub innerhalb einer minimalen Hubhöhe und eines maximalen Schließzeitpunkts geregelt werden. Hierzu wird ein Hydraulikventil so geschaltet, dass lediglich ein Teilvolumen in einem Druckraum mit Druckmittel befüllt wird und damit das Gaswechselventil nur teilweise betätigt wird.

### Aufgabe der Erfindung

Aufgabe der Erfindung ist die vorteilhafte Weiterbildung des gattungsgemäßen Verfahrens zur Verbesserung des Startverhaltens und insbesondere des Kaltstartverhaltens einer Brennkraftmaschine.

### Allgemeine Beschreibung der Erfindung

Die Aufgabe wird durch ein Verfahren gemäß den Merkmalen des Anspruchs 1 gelöst.

Das vorgeschlagene Verfahren ist zum Betrieb einer Brennkraftmaschine mit einer elektrohydraulischen Ventilsteuerung zum hubvariablen Antrieb eines in Schließrichtung federkraftbeaufschlagten Gaswechselventils vorgesehen. Die elektrohydraulische Ventilsteuerung enthält eine Nockenwelle und ein im Antriebssinn zwischen der Nockenwelle und dem Gaswechselventil angeordnetes Hydrauliksystem. Das Hydrauliksystem ist an eine Druckmittelversorgung der Brennkraftmaschine angeschlossen. Von einem Nocken der Nockenwelle wird ein erster Hydraulikkolben angetrieben. Das Gaswechselventil wird in Öffnungsrichtung von einem zweiten Hydraulikkolben angetrieben. Zwischen den Hydraulikkolben ist ein Druckraum vorgesehen. Ein Steuerkanal verbindet den Druckraum mit einem Druckentlastungsraum. In dem Steuerkanal ist ein elektrisch angesteuertes Hydraulikventil angeordnet, das einen Druckmittelfluss durch den Steuerkanal in geöffneter Stellung des Hydraulikventils zulässt und in geschlossener Stellung sperrt. Das Hydraulikventil wird von einem elektronischen Ansteuermittel in Abhängigkeit von Betriebsparametern der Brennkraftmaschine gesteuert. Während einer Startphase, insbesondere während einer Kaltstartphase der Brennkraftmaschine wird das Hydraulikventil zumindest einmal zwischen zwei unmittelbar aufeinander folgenden Hüben des ersten Hydraulikkolbens geschlossen und wieder geöffnet.

Zusätzlich kann während der Startphase das während eines Hubs des ersten Hydraulikkolbens geschlossene Hydraulikventil vor einem maximalen Hub des Gaswechselventils wieder geöffnet werden.

Durch Schließen und Öffnen des Hydraulikventils zwischen zwei unmittelbar aufeinander folgenden Hüben des ersten Hydraulikkolbens wird die Wiederbefüllung des Druckraums mit Druckmittel verbessert. Weiterhin wird durch das Öffnen und Schließen des Hydraulikventils zwischen zwei unmittelbar aufeinander folgenden Hüben das Hydrauliksystem erwärmt, indem elektrische Energie des elektrisch gesteuerten Hydraulikventils in Wärme umgewandelt und dem Ventilkolben, dem Ventilsitz des Hydraulikventils und dem Druckmittel zugeführt wird.

### Kurze Beschreibung der Figuren

Die Erfindung wird anhand der in den Figuren 1 bis 3 dargestellten Ausführungsformen näher erläutert. Dabei zeigen:
- Figur 1: einen Schnitt durch einen Ventiltrieb zur Durchführung des vorgeschlagenen Verfahrens,
- Figur 2: eine Sequenz des Verhaltens des Ventiltriebs über einem ausschnittsweise dargestellten Kurbelwellenwinkel in einem startnahen Zeitfenster und
- Figur 3: eine der Sequenz der Figur 2 ähnliche Sequenz in einem späteren Zeitfenster der Startphase.

### Ausführliche Beschreibung der Figuren

Figur 1 zeigt eine Prinzipdarstellung einer an sich bekannten elektrohydraulischen Ventilsteuerung 1. Die Ventilsteuerung 1 dient zum hubvariablen Antrieb eines in Schließrichtung durch eine Ventilfeder 2 kraftbeaufschlagten Gaswechselventils 3 einer Brennkraftmaschine 4. Auf der Nockenwelle 6 ist der Nocken 5 angeordnet, der mittels des Tassenstößels 7 den ersten Hydraulikkolben 8 antreibt. Der zweite Hydraulikkolben 9 treibt das Gaswechselventil 3 in Form eines Einlass- oder Auslassventils in dessen Öffnungsrichtung an. Zwischen dem ersten Hydraulikkolben 8 und dem zweiten Hydraulikkolben 9 sind der Druckraum 10 mit veränderlichem Volumen und ein Druckentlastungsraum 11 gebildet. Der Druckentlastungsraum 11 ist mittels des Steuerkanals 12 mit dem Druckraum 10 verbunden und enthält den federbelasteten Druckspeicher 13. Das im Antriebssinn zwischen der Nockenwelle 6 und dem Gaswechselventil 3 angeordnete Hydrauliksystem ist an die Druckmittelversorgung 14 der Brennkraftmaschine 4 und hier an deren Schmiermittelkreislauf angeschlossen.

Im Steuerkanal 12 ist das elektrisch angesteuerte Hydraulikventil 15 in der Bauart eines 2/2-Wege-Schaltventils angeordnet. Das Hydraulikventil 15 ist im nicht bestromten Zustand geöffnet und lässt einen Druckmittelfluss durch den Steuerkanal 12 zu. Im bestromten Zustand sperrt das Hydraulikventil 15 den Steuerkanal 12. Die elektrische Ansteuerung des Hydraulikventils 15 erfolgt in Abhängigkeit von Betriebsparametern der Brennkraftmaschine 4 mittels des elektronischen Ansteuermittels 16. Das Ansteuermittel 16 kann in das Motorsteuergerät integriert sein.

Die an sich bekannte Funktionsweise der Ventilsteuerung 1 lässt sich dahingehend zusammenfassen, dass das im Druckraum 10 befindliche Druckmittel als hydraulisches Gestänge wirkt. Der vom Nocken 5 vorgegebene Hub des ersten Hydraulikkolbens 8 wird bei geschlossenem Hydraulikventil 15 mittels des zweiten Hydraulikkolbens 9 auf das Gaswechselventil 3 übertragen. Bei geöffnetem Hydraulikventil 15 wird das Druckmittel teilweise oder ganz in den Druckentlastungsraum 11 verschoben. Die hydraulische Entkopplung des Nockenhubs und des Gaswechselventilhubs erfordert die hydraulische Ventilbremse 17, die das vom zweiten Hydraulikkolben 9 zurückverdrängte Druckmittel drosselt und so das schließende Gaswechselventil 3 auf eine mechanisch und akustisch akzeptable Aufsetzgeschwindigkeit am Ventilsitz 18 abbremst.

Unter Bezug auf die Ventilsteuerung 1 der Figur 1 werden die in den Figuren 2 und 3 dargestellten Sequenzen 20, 21 über dem Kurbelwellenwinkel γ näher erläutert. Diese zeigen jeweils den Verlauf 22 des Hubs des ersten Hydraulikkolbens 8 sowie die Verläufe 23, 24 des Hubs des Gaswechselventils 3 und die Verläufe der Bestromungen 28, 29, 30 des Hydraulikventils 15 während einer Startphase der Brennkraftmaschine 4. Figur 2 zeigt die Sequenz 20, die während der ersten Kurbelwellenumdrehungen beim Kaltstart der Brennkraftmaschine 4 angewendet wird. Hierbei wird zwischen zwei unmittelbar aufeinander folgenden Hubverläufen 22, 23 das Hydraulikventil 15 mittels der Bestromung 28 geschlossen und ist im Anschluss daran im Winkelbereich Δγ₁ wieder geöffnet. Während des Eingriffs des Nockens 5 auf den ersten Hydraulikkolben 8 wird das Hydraulikventil 15 mittels der Bestromung 29 geschlossen. Vor dem maximalen Hub h(max) des Gaswechselventils 3 wird die Bestromung abgeschaltet und das Hydraulikventil 15 wieder geöffnet, so dass das Gaswechselventil 3 nur über einen verkürzten Winkelbereich geöffnet bleibt. Durch Druckänderungen im Druckraum 10 wird dieser zumindest teilweise entleert und im Winkelbereich Δγ₂, der sich im Grundkreis des Nockens 5 bis zur erneuten Bestromung 28 des Hydraulikventils 15 erstreckt, bei noch geöffnetem Hydraulikventil 15 infolge der auftretenden Druckänderungen wieder befüllt. Die mittels der von den Bestromungen 28 herbeigeführten Schließ- und Öffnungsvorgänge zwischen zwei unmittelbar aufeinander folgenden Hüben des ersten Hydraulikkolbens 8 führen in Verbindung mit den in den Winkelbereichen Δγ₁ einsetzenden Wiederbefüllungen des Druckraums 10 zu einer verbesserten und von der Viskosität des Druckmittels weitgehend unabhängigen Befüllung des Druckraums 10. Weiterhin führen die pro Nockenwellenumdrehung häufiger durchgeführten Bestromungen des Hydraulikventils 15 zu einer Erwärmung des Hydrauliksystems während der Startphase der Brennkraftmaschine 4.

Die Figur 3 zeigt die Sequenz 21, die alternativ zu der Sequenz 20 oder nach Durchführung einer vorgegebenen Anzahl von Sequenzen 20 der Figur 2 über eine vorgegebene Anzahl von Nockenwellenumdrehungen durchgeführt wird. Im Unterschied zu der Sequenz 20 weist die Sequenz 21 eine verlängerte Bestromung 30 während des gesamten Hubs des ersten Hydraulikkolbens 8 auf. Hierdurch bleibt das Gaswechselventil 3 länger geöffnet und es stellen sich durchweg jeweils von zwei Bestromungen 28, 30 begrenzte Winkelbereiche Δγ₁ zur Wiederbefüllung des Druckraums 10 ein.

Es versteht sich, dass die Anzahl der Bestromungen 28 zwischen zwei unmittelbar aufeinander folgenden Hüben des ersten Hydraulikkolbens 8, die Ausdehnung der Winkelbereiche Δγ₁, Δγ₂ und die Dauer der Bestromung 29 an Parameter der Brennkraftmaschine, das Druckmittel und den Ventiltrieb angepasst werden können.

### Bezugszeichenliste

- 1: Ventilsteuerung
- 2: Ventilfeder
- 3: Gaswechselventil
- 4: Brennkraftmaschine
- 5: Nocken
- 6: Nockenwelle
- 7: Tassenstößel
- 8: erster Hydraulikkolben
- 9: zweiter Hydraulikkolben
- 10: Druckraum
- 11: Druckentlastungsraum
- 12: Steuerkanal
- 13: Druckspeicher
- 14: Druckmittelversorgung
- 15: Hydraulikventil
- 16: elektronisches Ansteuermittel
- 17: hydraulische Ventilbremse
- 18: Ventilsitz
- 20: Sequenz
- 21: Sequenz
- 22: Verlauf
- 23: Verlauf
- 24: Verlauf
- 28: Stromverlauf
- 29: Stromverlauf
- 30: Stromverlauf
- h(max): maximaler Hub
- γ: Kurbelwellenwinkel
- Δγ₁: Winkelbereich
- Δγ₂: Winkelbereich

## Patentansprüche

1. Verfahren zum Betrieb einer Brennkraftmaschine (4) mit elektrohydraulischer Ventilsteuerung (1) zum hubvariablen Antrieb eines in Schließrichtung federkraftbeaufschlagten Gaswechselventils (3) enthaltend eine Nockenwelle (6) und ein im Antriebssinn zwischen der Nockenwelle (6) und dem Gaswechselventil (3) angeordnetes Hydrauliksystem, das an eine Druckmittelversorgung (14) der Brennkraftmaschine (4) angeschlossen ist, einen von einem Nocken (5) der Nockenwelle (6) angetriebenen ersten Hydraulikkolben (8) und einen das Gaswechselventil (3) in Öffnungsrichtung antreibenden zweiten Hydraulikkolben (9), einen von dem ersten Hydraulikkolben (8) und dem zweiten Hydraulikkolben (9) begrenzten Druckraum (10) mit veränderlichem Volumen und einen den Druckraum (10) mit einem Druckentlastungsraum (11) verbindenden Steuerkanal (12), ein im Steuerkanal (12) angeordnetes, elektrisch angesteuertes Hydraulikventil (15), das einen Hydraulikmittelfluss durch den Steuerkanal (12) in geöffneter Stellung des Hydraulikventils (15) zulässt und in geschlossener Stellung des Hydraulikventils (15) sperrt, und ein elektronisches Ansteuermittel (16) zur Ansteuerung des Hydraulikventils (15) in Abhängigkeit von Betriebsparametern der Brennkraftmaschine (4), **dadurch gekennzeichnet, dass** während einer Startphase der Brennkraftmaschine (4) das Hydraulikventil (15) zumindest einmal zwischen zwei unmittelbar aufeinanderfolgenden Hüben des ersten Hydraulikkolbens (8) geschlossen und wieder geöffnet wird.

2. Verfahren nach Anspruch 1, **dadurch gekennzeichnet, dass** während der Startphase das während eines Hubs des ersten Hydraulikkolbens (8) geschlossene Hydraulikventil (15) vor einem maximalen Hub (h(max)) des Gaswechselventils (3) wieder geöffnet wird.

## Claims

1. Method for operating an internal combustion engine (4) with an electrohydraulic valve control (1) for a variable lift drive of a gas exchange valve (3) which is spring-loaded in the closing direction comprising a camshaft (6) and a hydraulic system which is arranged in the drive direction between the camshaft (6) and the gas exchange valve (3) and is connected to a pressure medium supply (14) of the internal combustion engine (4), a first hydraulic piston (8) which is driven by a cam (5) of the camshaft (6) and a second hydraulic piston (9) which drives the gas exchange valve (3) in the opening direction, a pressure space (10) with a variable volume which is delimited by the first hydraulic piston (8) and the second hydraulic piston (9), and a control duct (12) which connects the pressure space (10) to a pressure relief space (11), an electrically actuated hydraulic valve (15) which is arranged in the control duct (12) and permits a hydraulic medium flow through the flow duct (12) in the open position of the hydraulic valve (15) and shuts it off in the closed position of the hydraulic valve (15), and an electronic actuating means (16) for actuating the hydraulic valve (15) in a manner which is dependant on operating parameters of the internal combustion engine (4), **characterized in that**, during a starting phase of the internal combustion engine (4), the hydraulic valve (15) is closed and opened again at least once between two strokes of the first hydraulic piston (8) which follow one another directly.

2. Method according to Claim 1, **characterized in that**, during the starting phase, the hydraulic valve (15) which is closed during a stroke of the first hydraulic piston (8) is opened again before a maximum stroke (h(max)) of the gas exchange valve (3).

## Revendications

1. Procédé pour faire fonctionner un moteur à combustion interne (4) avec une commande de soupape électrohydraulique (1) pour l'entraînement à course variable d'une soupape d'échange de gaz (3) sollicitée par la force d'un ressort dans la direction de fermeture, contenant un arbre à cames (6) et un système hydraulique disposé dans le sens de l'entraînement entre l'arbre à cames (6) et la soupape d'échange de gaz (3), qui est raccordé à une alimentation en fluide sous pression (14) du moteur à combustion interne (4), un premier piston hydraulique (8) entraîné par la came (5) de l'arbre à cames (6) et un deuxième piston hydraulique (9) entraînant la soupape d'échange de gaz (3) dans la direction de l'ouverture, un espace de pression (10) limité par le premier piston hydraulique (8) et le deuxième piston hydraulique (9) avec un volume variable et un canal de commande (12) reliant l'espace de pression (10) à un espace de détente de pression (11), une soupape hydraulique à commande électrique (15) disposée dans le canal de commande (12), qui permet un afflux de fluide hydraulique à travers le canal de commande (12) dans la position ouverte de la soupape hydraulique (15) et qui le bloque dans la position de fermeture de la soupape hydraulique (15), et un moyen de commande électronique (16) pour commander la soupape hydraulique (15) en fonction de paramètres de fonctionnement du moteur à combustion interne (4), **caractérisé en ce que** pendant une phase de démarrage du moteur à combustion interne (4), la soupape hydraulique (15) est au moins une fois fermée et à nouveau ouverte entre deux courses directement successives du premier piston hydraulique (8).

2. Procédé selon la revendication 1, **caractérisé en ce que** pendant la phase de démarrage, la soupape hydraulique (15) fermée pendant une course du premier piston hydraulique (8) est à nouveau ouverte avant une course maximale (h(max)) de la soupape d'échange de gaz (3).
